# EUROPÄISCHE PATENTSCHRIFT

(11) **EP 0 813 496 B1**
(45) Veröffentlichungstag und Bekanntmachung des Hinweises auf die Patenterteilung: **16.12.1998**
(21) Anmeldenummer: 97905020.0
(22) Anmeldetag: 13.02.1997
(51) Int. Cl.: B65H 3/06, B65H 3/04, B65H 3/60

(54) **BLATTSTAPELVORANLEGEVORRICHTUNG**
STACKED SHEET SEPARATING DEVICE
DISPOSITIF DE SEPARATION DE FEUILLES EMPILEES

(30) Priorität: 23.02.1996 DE 19606833
(43) Veröffentlichungstag der Anmeldung: 29.12.1997
(73) Patentinhaber: BÖWE SYSTEC AG, 86159 Augsburg (DE)
(72) Erfinder: HELMSTÄDTER, Maximilian, D-78050 Villingen-Schwenningen (DE); BATZER, Josef, D-86391 Stadtbergen (DE); ZIMMERMANN, Karl, D-86156 Augsburg (DE)
(74) Vertreter: Schoppe, Fritz, Dipl.-Ing.
(86) Internationale Anmeldenummer: EP9700677
(87) Internationale Veröffentlichungsnummer: WO9730918

(56) Entgegenhaltungen:
- DE-A- 2 203 626
- US-A- 3 705 719
- US-A- 4 809 964

## Beschreibung

Die Erfindung befaßt sich mit einer Blattstapelvoranlegevorrichtung, die schuppenweise eine Mehrzahl von Blättern von unten aus einem größeren Stapel von Blättern herauszieht und anschließend vereinzelt.

Ein bekannter Blattstapelvoranleger umfaßt eine Blattführungsvorrichtung zur Aufnahme eines größeren Stapels von Blättern, welcher in Papierstromrichtung hinter einem Zwischenfach angeordnet ist, in das stapelartig oder schuppenartig von der Unterseite des Stapels abgezogene Blätter eingebracht werden. Aus dem Bodenbereich des Zwischenfaches werden bei dem bekannten Blattstapelvoranleger in der gleichen Förderrichtung, in der der Schuppenstrom der Blätter in das Zwischenfach eingebracht wurde, einzelne Blätter zur nachfolgenden Verarbeitung abgezogen. Bei diesem bekannten Blattstapelvoranleger, der nach dem soeben erläuterten stufenweisen Vereinzelungsprinzip arbeitet, liegt also der Blattstapel in der Papierstromrichtung bzw. Blattstromrichtung hinter dem Zwischenfach, so daß der Schuppenstrom, der dem Zwischenfach zugeführt wird, und der Papierstrom der vereinzelten Blätter, die aus dem Zwischenfach abgezogen werden, die gleiche Flußrichtung haben. Die Lage einer aktiven Transportvorrichtung, die die vereinzelten Blätter von einem Bodenbereich des Zwischenfaches abzieht, muß bei dem bekannten Blattstapelanleger in Abhängigkeit von dem Format der Blätter eingestellt werden. Mit anderen Worten muß bei dem bekannten Blattstapelvoranleger die Transportvorrichtung bei kürzer werdenden Formaten der Blätter in Förderrichtung nachgestellt werden. Die Einstellarbeiten, die somit bei Umstellung des Formates, das der Blattstapelvoranleger verarbeitet, erforderlich sind, sind nicht nur aufwendig, sondern erfordern auch eine diesbezüglich geschulte Bedienungsperson.

Die DE-PS 22 03 626 offenbart eine Vorrichtung zur Entnahme von Blättern aus einem Hauptstapel mit einer auf die Unterseite des Hauptstapels wirkenden Abzugsvorrichtung, einer der Abzugsvorrichtung nachgeordneten Anordnung zur Bildung eines Zwischenstapels von begrenzter Höhe und einer auf das unterste Blatt des Zwischenstapels einwirkenden zweiten Abzugsvorrichtung mit nachgeordneter Vereinzelungsvorrichtung, die mindestens zwei auf das zugeführte Blatt mit unterschiedlicher Umfangsgeschwindigkeit einwirkende Förderelemente sowie mindestens eine von oben auf das zugeführte Blatt einwirkende Bremsanordnung aufweist. Ferner ist der Hauptstapel zum Zwischenstapel geneigt, wodurch die Förderebene der ersten Abzugsvorrichtung mit der tiefer gelegenen Förderebene der zweiten Abzugsvorrichtung einen spitzen Winkel bildet, und wobei zur Höhenbegrenzung des Zwischenstapels ein die erste Abzugsvorrichtung steuernder Tastschalter im Bereich des Zwischenstapels angeordnet ist. Ein die freie Bewegung der vom Hauptstapel abgezogenen Blätter stoppender Anschlag weist den Tastschalter auf. Ferner ist die Förderrichtung der zweiten Abzugsvorrichtung zur Förderrichtung der ersten Abzugsvorrichtung entgegengesetzt.

Ausgehend von diesem Stand der Technik liegt der vorliegenden Erfindung die Aufgabe zugrunde, eine Blattstapelvoranlegevorrichtung zu schaffen, die mit geringem Aufwand für die Verarbeitung unterschiedlicher Blattformate eingestellt werden kann.

Diese Aufgabe wird durch eine Blattstapelvoranlegevorrichtung gemäß Patentanspruch 1 gelöst.

Die erfindungsgemäße Blattstapelvoranlegevorrichtung umfaßt eine Blattführungsvorrichtung zur Aufnahme eines Stapels von Blättern, ein Zwischenfach, eine Schuppenbildungsvorrichtung zum stapelartigen oder schuppenartigen gemeinsamen Herausziehen von Blättern von der Unterseite des in der Blattführungsvorrichtung aufgenommenen Stapels und zum Einbringen derselben in einer ersten Bewegungsrichtung in das Zwischenfach und eine Blattvereinzelungsvorrichtung zum einzelnen Herausziehen des jeweils untersten Blattes aus dem Zwischenfach in einer zu der ersten Bewegungsrichtung im wesentlichen entgegengesetzten zweiten Bewegungsrichtung.

Bei der erfindungsgemäßen Blattstapelvoranlegevorrichtung kann bei Umstellung des Formates die Lage einer aktiven Transportvorrichtung für den Abtransport der vereinzelten Blätter unabhängig vom Format der Blätter beibehalten werden. Bei einem bevorzugten Ausführungsbeispiel ist es lediglich erforderlich, die Lage eines Anschlages innerhalb des Zwischenfaches nachzustellen.

Gemäß einem wichtigen Aspekt der Erfindung ist innerhalb des Zwischenfaches ein Riemenförderabschnitt einer Riemenfördereinrichtung vorgesehen, gegen den die in der zweiten Bewegungsrichtung vordere Blattkante der in dem Zwischenfach befindlichen Blätter anliegen, wodurch diese in der zweiten Bewegungsrichtung vordere Kante der Blätter zwangsweise bis zu der Blattvereinzelungsvorrichtung geführt wird, wodurch ein extrem zuverlässiger, staufreier und schneller Betrieb des Blattstapelvoranlegers erreicht wird.

Bevorzugte Ausführungsbeispiele der erfindungsgemäßen Blattstapelvoranlegevorrichtung werden nachfolgend unter Bezugnahme auf die beiliegende Zeichnung näher erläutert.

Es zeigen:
- Die einzige Fig.: eine schematische Seitenansicht eines bevorzugten Ausführungsbeispiels eines Blattstapelvoranlegers.

Ein Blattstapelvoranleger, der in der einzigen Fig. in seiner Gesamtheit mit dem Bezugszeichen 1 bezeichnet ist, umfaßt als Hauptkomponenten eine Blattführungsvorrichtung 2 zur Aufnahme eines Stapels 3 von Blättern, ein Zwischenfach 4, eine Schuppenbildungsvorrichtung 5 zum stapelartigen oder schuppenartigen gemeinsamen Herausziehen von Blättern von der Unterseite des in der Blattführungsvorrichtung 2 aufgenommenen Stapels 3 und zum Einbringen derselben in einer ersten Bewegungsrichtung in das Zwischenfach 4, sowie eine Blattvereinzelungsvorrichtung 6 zum einzelnen Herausziehen des jeweils untersten Blattes aus dem Zwischenfach 4 in einer zu der ersten Bewegungsrichtung im wesentlichen entgegengesetzten zweiten Bewegungsrichtung.

Die Schuppenbildungsvorrichtung 5 weist im Bodenbereich 7 der Blattführungsvorrichtung 2 eine erste, zweite und dritte Transportwalze auf. Die erste Transportwalze 8 liegt im wesentlichen mittig unterhalb des Stapels 3, so daß auf sie der größte Teil der Gewichstkraft des Stapels 3 lastet. Während die zweite und dritte Transportwalze 9, 10 während des Betriebes des Blattstapelvoranlegers im wesentlichen kontinuierlich angetrieben werden, ist der Antrieb der ersten Transportwalze 8 durch eine Kupplung (nicht dargestellt) in Abhängigkeit von einer nachfolgend noch zu erläuternden Regelung abschaltbar. Ein Rundriemen 11, der von der dritten Transportwalze 10 mit angetrieben wird, hat einen ersten Riemenabschnitt 12, der sich von der ersten bis zur dritten Transportwalze 8, 10 entlang des Bodenbereiches 7 der Blattführungsvorrichtung 2 erstreckt, sowie einen zweiten Riemenabschnitt 13, der sich innerhalb des Zwischenfaches 4 ausgehend von der angetriebenen dritten Transportrolle 10 geneigt abwärts gerichtet bis zu einer Vereinzelungsstelle 14 der Blattvereinzelungsvorrichtung 6 erstreckt. Die Vereinzelungsstelle 14 wird durch den Annäherungsbereich zwischen einer feststehenden Vereinzelungswalze 15 und einer Abtransportwalze 16 gebildet, welche an der Vereinzelungsstelle 14 mit einem derart geringen Abstand voneinander angeordnet sind, daß die Abtransportwalze 16 immer nur ein einzelnes Blatt zwischen ihr und der Vereinzelungswalze 15 hindurchziehen kann.

Federnd aufgehängt oberhalb der dritten Transportwalze 10 ist eine nicht angetriebene Rolle 17 in Vertikalrichtung beweglich gelagert. Die Vertikalposition der Rolle 17 wird durch einen (nicht dargestellten) Sensor erfaßt, der anspricht, wenn ein Maximalwert der Dicke des zwischen der Rolle 17 und der dritten Transportwalze 10 hindurch bewegten Schuppenstromes überstiegen wird, woraufhin durch Öffnen der Kupplung der ersten Transportwalze 8 diese angehalten wird. In diesem angehaltenen Zustand der ersten Transportwalze 8 laufen die zweite und dritte Transportwalze 9, 10 sowie der Rundriemen 11 weiter, wodurch die Schuppenabstände des dem Zwischenfach 4 zugeführten Schuppenstromes vergrößert werden und sich somit der Schuppenstrom streckt, bis die von der Rolle 17 erfaßte Dicke des Schuppenstromes wieder auf einen gewünschten Sollwert heruntergefahren ist, bei dessen Erfassung der Sensor wiederum die Kupplung der ersten Transportwalze 8 schließt und diese somit wieder in Bewegung versetzt.

An der dem zweiten Riemenabschnitt 13 des Rundriemens 11 gegenüberliegenden Seite des Zwischenfaches 4 ist ein Anschlag 19 vorgesehen, dessen Lage in Abhängigkeit von dem Format der von dem Blattstapelvoranleger 1 verarbeiteten Blätter parallel zu einem Bodenbereich 18 des Zwischenfaches eingestellt werden kann.

Der Bodenbereich 18 des Zwischenfaches 4 ist in Richtung zu der Vereinzelungsstelle 14 geneigt abfallend angeordnet, wodurch die in dem Zwischenfach 4 befindlichen Blätter mit ihrer in der Fig. linksseitigen Blattkante gegen den zweiten Riemenabschnitt 13 des Rundriemens 11 anliegen.

Im Bodenbereich 18 des Zwischenfaches 4 ist ein sich parallel zum Bodenbereich erstreckender Friktionsriemen 20 über drei Führungsrollen 21 bis 23 und einer Antriebsrolle 24 geführt, wobei der Friktionsriemen 20 in der Weise angetrieben wird, daß das auf ihm jeweils aufliegende unterste Blatt innerhalb des Zwischenfaches 4 zu der Vereinzelungsstelle 14 geschoben wird.

## Patentansprüche

1. Blattstapelvoranlegevorrichtung, mit
einer Blattführungsvorrichtung (2) zur Aufnahme eines Stapels (3) von Blättern;
einem Zwischenfach (4);
einer Schuppenbildungsvorrichtung (5) zum stapelartigen und/oder schuppenartigen gemeinsamen Herausziehen von Blättern von der Unterseite des in der Blattführungsvorrichtung (2) aufgenommenen Stapels (3) und zum Einbringen derselben in einer ersten Bewegungsrichtung in das Zwischenfach (4); und
einer Blattvereinzelungsvorrichtung (6) zum einzelnen Herausziehen des jeweils untersten Blattes aus dem Zwischenfach (4) in einer zu der ersten Bewegungsrichtung im wesentlichen entgegengesetzten zweiten Bewegungsrichtung;
gekennzeichnet durch
eine in dem Zwischenfach (4) angeordnete Führungseinrichtung (13) zum Führen der Blätter in dem Zwischenfach (4) an ihrer in der zweiten Bewegungsrichtung vorderen Blattkante, wobei die Führungseinrichtung als Förder- und Führungseinrichtung (13) derart ausgebildet ist, daß sie die in der zweiten Bewegungsrichtung vorderen Blattkanten der Blätter innerhalb des Zwischenfaches (4) zu der Blattvereinzelungsvorrichtung (6) bewegt.

2. Blattstapelvoranlegevorrichtung nach Anspruch 1, bei der die Riemenfördereinrichtung (11) einen zweiten Riemenförderabschnitt (13) aufweist, der sich von der Schuppenbildungsvorrichtung (5) zu der Blattvereinzelungsvorrichtung (14) innerhalb des Zwischenfaches (4) erstreckt und der die Führungseinrichtung zum Führen der in der zweiten Bewegungsrichtung vorderen Blattkante der Blätter bildet.

3. Blattstapelvoranlegevorrichtung nach Anspruch 1 oder 2, bei der das Zwischenfach (4) geneigt in Richtung der zweiten Bewegungsrichtung abfallend angeordnet ist.

4. Blattstapelvoranlegevorrichtung nach einem der Ansprüche 1 bis 3, mit einer sich entlang des Bodenbereiches (18) des Zwischenfaches (4) in Richtung zu der Blattvereinzelungsvorrichtung (6) erstreckenden Friktionsriemenvorrichtung (20 - 24).

5. Blattstapelvoranlegevorrichtung nach einem der Ansprüche 1 bis 4, mit einem im wesentlichen parallel zum Boden des Zwischenfaches (4) bewegbar angeordneten Anschlag (19).

## Claims

1. A stacked-sheet prefeeder, comprising
a sheet guiding device (2) for receiving therein a stack (3) of sheets;
an intermediate tray (4);
a scale former (5) for removing sheets, arranged in a stack and/or in a scalelike mode of arrangement, jointly from the lower surface of the stack (3) received in said sheet guiding device (2) and for introducing these sheets into the intermediate tray (4) in a first direction of movement;
a sheet separator (6) for removing from said intermediate tray (4) the respective lowermost sheet as a single sheet in a second direction of movement which is substantially opposed to said first direction of movement;
characterized by
a guide means (13) arranged in said intermediate tray (4) and used for guiding the sheets in said intermediate tray (4) at their sheet edges constituting the front sheet edges in the second direction of movement, said guide means being implemented as a transport and guide means (13) in such a way that it moves the sheet edges constituting the front sheet edges in the second direction of movement in the interior of said intermediate tray (4) to said sheet separator (6).

2. A stacked-sheet prefeeder according to claim 1, wherein the belt conveying means (11) includes a second belt conveying section (13) which extends from said scale former (5) to the sheet separator (6) in the interior of said intermediate tray (4) and which defines the guide means for guiding the sheet edges of the sheets constituting the front sheet edges in the second direction of movement.

3. A stacked-sheet prefeeder according to claim 1 or 2, wherein the intermediate tray (4) is arranged such that it slopes downwards in the direction of the second direction of movement.

4. A stacked-sheet prefeeder according to one of the claims 1 to 3, comprising a friction belt means (20 - 24) extending along the bottom area (18) of the intermediate tray (4) towards the sheet separator (6).

5. A stacked-sheet prefeeder according to one of the claims 1 to 4, comprising a stop (19) which is arranged such that it is movable substantially parallel to the bottom of said intermediate tray (4).

## Revendications

1. Dispositif de séparation de feuilles empilées, comportant
◆ un dispositif de guidage de feuille (2) destiné à recevoir une pile (3) de feuilles ;
◆ un réceptacle intermédiaire (4) ;
◆ un dispositif de formation de nappes (5) destiné à extraire conjointement des feuilles, sous une forme analogue à des piles et/ou analogue à des nappes, depuis la face inférieure de la pile (3) logée dans le dispositif de guidage de feuille (2) et à introduire celles-ci dans le réceptacle intermédiaire (4), dans une première direction de déplacement ; et
◆ un dispositif d'individualisation de feuilles (6) destiné à extraire de façon individuelle chaque feuille la plus au-dessous, depuis le réceptacle intermédiaire (4), dans une deuxième direction de déplacement sensiblement opposée à la première direction de déplacement ;
caractérisé par
◆ un dispositif de guidage (13) disposé dans le réceptacle intermédiaire (4), en vue de guider les feuilles dans le réceptacle intermédiaire (4), sur leur arête de feuille située à l'avant dans la deuxième direction de déplacement, le dispositif de guidage étant réalisé sous forme de dispositif de transport et de guidage (13) de manière que les bords de feuille, situés à l'avant dans la deuxième direction de déplacement, se déplacent à l'intérieur du réceptacle intermédiaire (4) vers le dispositif d'individualisation de feuilles (6).

2. Dispositif de séparation de feuilles empilées selon la revendication 1, dans lequel le dispositif de transport à courroie (11) présente un deuxième tronçon de transport à courroie (13) qui s'étend du dispositif de formation de nappes (5) au dispositif d'individualisation de feuilles (14) à l'intérieur du réceptacle intermédiaire (4) et qui constitue le dispositif de guidage destiné à guider l'arête des feuilles située à l'avant dans la deuxième direction de transport.

3. Dispositif de séparation de feuilles empilées selon la revendication 1 ou 2, dans lequel le réceptacle intermédiaire (4) est disposé avec une inclinaison descendante, dans la direction de la deuxième direction de déplacement.

4. Dispositif de séparation de feuilles empilées selon l'une des revendications 1 à 3, équipé d'un dispositif à courroie à friction (20 - 24), s'étendant le long de la zone de fond (18) du réceptacle intermédiaire (4), dans la direction allant au dispositif d'individualisation de feuilles (6).

5. Dispositif de séparation de feuilles empilées selon l'une des revendications 1 à 4, avec une butée (19), disposée de façon déplaçable sensiblement parallèlement au fond du réceptacle intermédiaire (4).
